# EUROPÄISCHE PATENTSCHRIFT

(11) **EP 1 683 736 B1**
(45) Veröffentlichungstag und Bekanntmachung des Hinweises auf die Patenterteilung: **10.03.2010**
(21) Anmeldenummer: 06001067.5
(22) Anmeldetag: 19.01.2006
(51) Int. Cl.: B65D 75/20, B65D 75/58, B65B 61/18, B31B 19/90, B65D 33/25

(54) **Verfahren und Vorrichtung zum Herstellen von Beutelpackungen**
Method and apparatus for producing packaging pouches
Procédé et dispositif pour la fabrication des sachets d'emballage

(30) Priorität: 20.01.2005 DE 102005002848
(43) Veröffentlichungstag der Anmeldung: 26.07.2006
(62) Teilanmeldung aus: 09014982.4
(73) Patentinhaber: Focke & Co. (GmbH & Co. KG), 27283 Verden (DE)
(72) Erfinder: Engel, Gisbert, 27308 Luttum (DE)
(74) Vertreter: Bolte, Erich

(56) Entgegenhaltungen:
- EP-A- 0 024 596
- EP-A- 1 070 672
- WO-A-00/58167
- GB-A- 1 235 861
- US-A- 4 561 109
- US-A- 4 786 190
- US-A- 5 417 035
- US-B1- 6 505 740

## Beschreibung

Die Erfindung betrifft ein Verfahren zum Herstellen von Beutelpackungen aus Folie gemäß Oberbegriff des Anspruchs 1.

Vorrangig geht es um die Herstellung von Beutelpackungen für geschnittenen Tabak. Derartige Beutelpackungen sind mit unterschiedlich ausgebildeten Verschlussmitteln im Bereich der Beutelöffnung versehen. Vorliegend geht es um Beutel dieser Art mit einem mehrfach benutzbaren Verschluss, also mit Verschlussstreifen, die mehrfach geöffnet und wieder verschlossen werden können, insbesondere in der Ausführung mit Zip-Lock-Verschlussstreifen (US 4 561 109). Bei dieser bekannten Beutelpackung werden zwei fortlaufende Streifen mit Profilen für eine Zip-Lock-Verbindung auf eine fortlaufende Folienbahn aufgebracht und mit dieser verbunden. Danach wird die Bahn in Längsrichtung gefaltet, sodass die profilierten Verschlussstreifen aneinander liegen. Schließlich werden durch quergerichtete Siegelorgane Randnähte der Beutel hergestellt und diese von der Materialbahn abgetrennt. Die profilierten Verschlussstreifen erstrecken sich demnach über die volle Breite des Beutels.

Bekannt sind auch Beutel der eingangs genannten Ausführung mit zwei unterschiedlichen Verschlussstreifen im Bereich der Beutelöffnung (US 4 786 190). Ein erster, äußerer Verschlussstreifen besteht aus Dauerkleber und ist mehrfach bzw. wiederholt benutzbar. Ein der Innenseite des Beutels zugekehrter zweiter Verschlussstreifen besteht aus einer Peel-Seal-Naht, die nach erstmaliger Öffnung nicht wieder verschlossen werden kann.

Beide Verschlussstreifen bzw. Verschlussnähte erstrecken sich über die volle Breite des Beutels.

Der Erfindung liegt die Aufgabe zugrunde, Maßnahmen vorzuschlagen für die Herstellung von Beutelpackungen, insbesondere für geschnittenen Tabak, die einen mehrfach benutzbaren Verschluss der Beutelöffnung aus zwei einander gegenüberliegenden Verschlussstreifen aufweisen, wobei die Verschlussstreifen sensibel bzw. problematisch hinsichtlich der Anbringung von quergerichteten Siegelnähten sind.

Zur Lösung dieser Aufgabe besteht das erfindungsgemäße Verfahren aus den Merkmalen des Kennzeichens des Anspruchs 1.

Bei der Erfindung werden demnach unmittelbar vor dem Aufbringen auf eine fortlaufende Folienbahn hergestellte Abschnitte bzw. Stücke von Verschlussstreifen gebildet und positionsgenau, nämlich mit Abstand entsprechend dem Abstand der herzustellenden Beutel innerhalb der Materialbahn auf diese aufgelegt, und zwar entsprechend der Position an Vorderwand und Rückwand des Beutels. Es entstehen dadurch Lücken, in deren Bereich die Quer- bzw. Verschlussnähte angebracht werden können.

Eine Vorrichtung zur Durchführung des Verfahrens ist mit den Merkmalen des Anspruchs 4 ausgebildet. Die Stücke der Profilstreifen werden im Bereich des Umfangs einer Walze an die Folie angelegt und gemeinsam mit dieser in den Bereich einer ebenfalls als Walze ausgebildeten Heizstation transportiert zum Verbinden der Abschnitte der Verschlussstreifen mit der Folie.

Weitere Einzelheiten über das Verfahren und die Vorrichtung zum Herstellen von Beutelpackungen werden anhand der Zeichnungen näher erläutert, wobei die Erfindung im Wesentlichen in Fig. 16 bis Fig. 22 dargestellt ist. Es zeigt:
- Fig. 1: eine Beutelpackung in perspektivischer Frontansicht,
- Fig. 2: die Beutelpackung gemäß Fig. 1 bei offener Beutelöffnung, ebenfalls perspektivisch,
- Fig. 3: ein anderes Ausführungsbeispiel einer Beutelpackung in einer Darstellung analog Fig. 2,
- Fig. 4: ein weiteres Ausführungsbeispiel in gleicher perspektivischer Darstellung,
- Fig. 5: einen Vertikalschnitt durch einen Teilbereich einer Beutelpackung gemäß Fig. 1 in der Schnittebene V-V der Fig. 1,
- Fig. 6: den Beutel gemäß Fig. 5 in Öffnungsstellung,
- Fig. 7: einen Vertikalschnitt entsprechend Fig. 5 nach Wiederverschließen der Beutelpackung,
- Fig. 8: einen Vertikalschnitt durch eine Beutelpackung im Öffnungsbereich vor erstmaligem Öffnen,
- Fig. 9: den Beutel gemäß Fig. 8 in Öffnungsstellung,
- Fig. 10: eine Darstellung analog Fig. 8 bei wiederverschlossenem Beutel,
- Fig. 11: den Beutel gemäß Fig. 1 in einem randseitigen Horizontalschnitt entsprechend Schnittebene XI-XI in Fig. 1,
- Fig. 12: einen Horizontalschnitt des Beutels gemäß Fig. 4 in Schnittebene XII-XII der Fig. 4,
- Fig. 13: ein Detail einer Beutelpackung im Verschlussbereich, im Vertikalschnitt,
- Fig. 14: eine Darstellung analog Fig. 13 für ein anderes Ausführungsbeispiel,
- Fig. 15: eine schematische Darstellung von Verschlussmitteln des Ausführungsbeispiels gemäß Fig. 14,
- Fig. 16: eine schematische Darstellung einer Phase der Fertigung von Beutelpackungen, in perspektivischer Darstellung,
- Fig. 17: einen nachfolgenden Fertigungsschritt für Beutelpackungen, ebenfalls in perspektivischer Darstellung,
- Fig. 18 bis Fig. 20: einzelne Fertigungs- bzw. Füll- und Verschlussschritte bei der Herstellung von Beutelpackungen, perspektivisch,
- Fig. 21: Einzelheiten einer Vorrichtung zum Anbringen von Abschnitten von Verschlussmitteln im Vertikalschnitt,
- Fig. 22: eine Vorrichtung zum Aufbringen von selbstklebenden Verschlussmitteln in schematischer Seitenansicht,
- Fig. 23: eine Vorrichtung zum Anbringen von Verschlussmitteln mit thermisch aktivierbarem Kleber,
- Fig. 24: eine Vorrichtung zum Aufbringen eines fortlaufenden Streifens für ein Verschlussmittel,
- Fig. 25: eine Einzelheit der Vorrichtung gemäß Fig. 21, nämlich ein Radialschnitt in der Schnittebene XXV-XXV der Fig. 21,
- Fig. 26: eine weitere Einzelheit der Vorrichtung gemäß Fig. 21 in einer radialen Schnittebene XXVI-XXVI,
- Fig. 27: eine Vorrichtung zum Aktivieren eines thermisch aktivierbaren Verschlussmittels,
- Fig. 28: einen Vertikalschnitt durch einen Teilbereich einer Beutelpackung in einer weiteren Ausführungsform,
- Fig. 29: eine Einzelheit der Beutelpackung gemäß Fig. 28 in Draufsicht bzw. im Querschnitt entsprechend Sicht- und Schnittebene XXIX-XXIX in Fig. 28,
- Fig. 30: einen Beutel in der Ausführungsform gemäß Fig. 28, Fig. 29 in perspektivischer Darstellung,
- Fig. 31: einzelne Fertigungs-, Füll- und Verschlussschritte bei der Herstellung von Beutelpackungen gemäß Fig. 28 bis Fig. 30 in perspektivischer Darstellung.

Die Ausführungsbeispiele von Beutelpackungen 10 dienen zur Aufnahme einer Tabakportion 11. Der Beutel besteht aus dünnem Verpackungsmaterial, insbesondere aus einer thermisch siegelbaren Folie. Ein Zuschnitt ist unter Bildung einer Bodenkante 12 gefaltet, sodass eine Vorderwand 13 und eine Rückwand 14 einander gegenüberliegen bzw. den eigentlichen Beutel zur Aufnahme der Tabakportion 11 bilden. Im Bereich seitlicher Ränder sind Vorderwand 13 und Rückwand 14 dauerhaft miteinander verbunden, und zwar durch (aufrechte) Seitennähte 15, 16. Die Rückwand 14 ist mit einer Verlängerung bzw. Fortsetzung versehen zur Bildung einer Umschlaglasche 17, die bei geschlossener Beutelpackung gegen die Vorderwand 13 umgelegt und mit dieser lösbar verbunden ist, z.B. mit einem Klebeetikett 18.

Ein oberer Bereich des Beutels bzw. von Vorderwand 13 und Rückwand 14 ist als Beutelöffnung 19 ausgebildet. Diese erstreckt sich zwischen den Seitennähten 15, 16. Über die Beutelöffnung 19 wird die Tabakportion 11 eingefüllt und bei Verbrauch entnommen. In Schließstellung liegen obere Randstreifen von Vorderwand 13 und Rückwand 14 aneinander bzw. sind durch trennbare Verschlussmittel miteinander verbunden.

Die Verschlussmittel bzw. Verschlussorgane können in verschiedener Weise ausgebildet sein. Bei dem Ausführungsbeispiel der Fig. 1 sind im Bereich der Beutelöffnung 19 zwei zusammenwirkende Verschlussstreifen angeordnet, und zwar Magnetstreifen 20, 21. Diese erstrecken sich im Bereich eines füllgutfreien Öffnungsstreifen 22 von Vorderwand 13 und Rückwand 14 zwischen den Seitennähten 15, 16. In Schließstellung liegen die entsprechend gepolten Magnetstreifen 20, 21 aneinander. Oberhalb der Verschlussmittel bzw. Magnetstreifen 20, 21 befindet sich im Bereich der Vorderwand 13 eine Grifflasche 23, die zum Öffnen bzw. Trennen der Magnetstreifen 20, 21 erfasst werden kann. Fig. 1 und Fig. 6 zeigen die geöffnete Stellung bei voneinander getrennten Magnetstreifen 20, 21. Fig. 7 zeigt eine Schließstellung nach erstmaligem Öffnen der Beutelpackung 10.

Eine Besonderheit ist die Anordnung eines weiteren Verschlussmittels im Bereich der Beutelöffnung 19, also im Bereich des Öffnungsstreifens 22. Es handelt sich dabei um eine für die Ingebrauchnahme der Beutelpackung 10 lösbare Verbindung von Vorderwand 13 und Rückwand 14. Bei dem vorliegenden Ausführungsbeispielen handelt es sich um eine Siegelnaht 24 in der Ausführung "Peel Seal". Das Peel Seal Material ist ein wachsartiger Kunststoff, der als sehr dünner Siegelstreifen 25 einseitig oder beidseitig auf Innenseiten von Vorderwand 13 und Rückwand 14 aufgebracht ist. Die Verbindung erfolgt durch Wärme und Druck. Das zusätzliche Verschlussmittel, also die Siegelnaht 24, hat einerseits die Aufgabe, einen (ursprünglich) vollständig dichten Beutel zu schaffen, wenn das mehrfach wirkende Verschlussmittel nicht vollständig dichtend abschließt oder aufgrund der Abmessung an den Enden Öffnungen frei lässt. Des Weiteren hat die Siegelnaht 24 einen Sicherungseffekt gegen unbefugtes Öffnen des Beutels.

Bei dem Ausführungsbeispiel gemäß Fig. 1 und Fig. 2 sowie Fig. 5 bis Fig. 7 befindet sich dieses (zweite) Verschlussorgan oberhalb des mehrfach wirkenden (ersten) Verschlussmittels, nämlich oberhalb der Magnetstreifen 20, 21. Beim Öffnen der Beutelpackung 10 wird demnach zunächst die Siegelnaht 24 geöffnet. Danach können die Magnetstreifen 20, 21 voneinander getrennt werden (Fig. 6). Beim Wiederverschließen werden nur die Magnetstreifen 20, 21 aneinandergedrückt. Im Bereich der Siegelnaht 24 bleiben die Siegelstreifen 25 ohne Verbindung.

Das magnetische Verschlussorgan kann gemäß Fig. 13 auch so ausgebildet sein, dass ein Magnetstreifen 21 mit einem Gegenstreifen 26 aus ferromagnetischem Material zusammenwirkt. Die Magnetstreifen 20, 21 sind im Bereich von Randstreifen entgegengesetzt vorgepolt, derart, dass die entgegengesetzt gepolten Bereiche in Schließstellung aneinander liegen (Fig. 15).

Die Beutelpackung 10 gemäß Fig. 3, deren Aufbau und Handhabung auch in Fig. 8 bis Fig. 10 dargestellt sind, arbeitet mit einem Formstreifen 27 als mehrfach benutzbares Verschlussorgan. Dieser breitere Formstreifen 30, der lediglich an einer Seite der Beutelöffnung 19, insbesondere an der Rückwand 14 angeordnet ist, besteht aus einem plastisch verformbarem Material, insbesondere aus Metall (Aluminiumlegierung). Aufgrund dieser Materialeigenschaft kann der Formstreifen 27 mit den Lagen des Öffnungsstreifens 22 umgefaltet werden in eine Schließstellung (Fig. 10), die stabil gehalten wird. Der Formstreifen 30 ist durch Klebung, vorzugsweise aber durch thermisches Siegeln mit der Rückwand 14 verbunden, wobei der Formstreifen 27 gegebenenfalls einseitig oder beidseitig eine thermisch aktivierbare Beschichtung aufweisen kann. Der Formstreifen 27 erstreckt sich hier über die komplette Breite des Beutels, also auch im Bereich der Seitennähte 15, 16.

Bei der fertigungstechnisch vorgegebenen Schließstellung (Fig. 8) befindet sich der Formstreifen 27 ohne Verformung im Bereich des insgesamt umgefalteten Öffnungsstreifens 22. Dieser liegt mit nach außen gekehrter Umschlaglasche 17 am Beutel an. Nach dem erstmaligen Öffnen (Fig. 9) wird die Verschlussstellung durch Umfalten des Öffnungsstreifens 22 etwa mittig im Bereich des Formstreifens 27 bewirkt, so dass dieser eine U-förmige Faltstellung erhält (Fig. 10).

Auch bei dieser Ausführung der Beutelpackung 10 ist ein zweites Verschlussorgan vorgesehen, nämlich ein Verbindungsstreifen 28, der im Bereich des Öffnungsstreifens 22 innenseitig angeordnet ist, insbesondere gegenüberliegend zum Formstreifen 27 (Fig. 9). Der Verbindungsstreifen 28 besteht aus einem Material, welches aufgrund von Wärme und/oder Druck mit dem Formstreifen 27 verbunden werden kann und nach erstmaligem Öffnen unwirksam ist. Insbesondere besteht demnach der Verbindungsstreifen 28 aus Peel Seal Material.

Die Beutelpackung 10 gemäß Fig. 4 ist in besonderer Weise ausgebildet. Das mehrfach wirkende Verschlussorgan besteht aus zwei elastischen, jedoch verhältnismäßig steifen Stützstreifen 29, 30, insbesondere aus Kunststoff oder Metall (Stahl). Die beiden Stützstreifen 29, 30 sind im Bereich der Beutelöffnung 19 an der Innenseite von Vorderwand 13 und Rückwand 14 zwischen den Seitennähten 15, 16 angebracht. Die Enden können aufeinander abgestützt sein (Fig. 12). Die Arbeitsweise dieses Verschlussorgans sieht so aus, dass in Querrichtung (Pfeil 31) Druck auf die Enden der Stützstreifen 29, 30 ausgeübt wird, sodass sich diese unter elastischer Verformung nach außen wölben. Es wird dadurch eine entsprechende Beutelöffnung 19 frei gelegt. Durch Entlastung der Enden kehren die Stützstreifen 29, 30 aufgrund der Elastizität in die Ausgangsstellung zurück, in der sie dichtend aneinander liegen.

Auch dieses Ausführungsbeispiel ist mit einem zweiten Verschlussmittel, nämlich einer Siegelnaht 24 mit Peel Seal Effekt oberhalb der Stützstreifen 29, 30 versehen.

Eine Besonderheit ist die Herstellung der Beutel bzw. die Anbringung der Verschlussstreifen. Gemäß Fig. 16 wird dabei eine fortlaufende (Folien-)Bahn 32 für die Beutel be- bzw. verarbeitet. Die Bahn 32 wird mit der Innenseite nach oben weisend transportiert. In einem ersten Arbeitsschritt, der im Bereich der örtlichen Beutelmaschine, alternativ aber bereits in eine Anlage für die Fertigung der Bahn 32 eingesetzt werden kann, sind zwei fortlaufende Streifen aus siegelbarem bzw. klebendem Material (Peel Seal) aufgebracht zur Bildung der beiden Siegelstreifen 25. Die Siegelstreifen 25 sind mit dünner Schichtdicke aufgebracht, so dass die Bahn 32 mit den Siegelstreifen 25 als Bobine gewickelt zur Verfügung stehen kann.

Das für mehrfachen Gebrauch bestimmte Verschlussmittel wird im Bereich einer Beutelmaschine auf die gegebenenfalls in vorstehendem Sinne vorbereitete Bahn 32 aufgebracht. Gemäß Fig. 16 und Fig. 17 werden streifenförmige Stücke 33, 34 als Verschlussstreifen mit Abstand voneinander auf die Bahn 32 aufgebracht und mit dieser verbunden. Die Stücke 33, 34 sind in einem Querabstand voneinander angeordnet, so dass nach Faltung der Bahn 32 unter Bildung einer fortlaufenden Überdeckung und unter Schaffung der fortlaufenden Bodenkante 12 die einander zugeordneten Stücke 33, 34 als Verschluss aneinander liegen (Fig. 17).

Nach Bildung der Teilüberdeckung der Bahn 32 werden die quer gerichteten Seitennähte 15, 16 angebracht. Danach oder zeitgleich werden die Beutelpackungen 10 von der Bahn 32 abgetrennt. In den offenen Beutel wird nun die Tabakportion 11 eingeführt (Fig. 18, Fig. 19). Danach wird der Verschluss hergestellt, mindestens durch die Organe bzw. Stücke 33, 34, vorzugsweise durch zusätzliches Verbinden der Siegelstreifen 25 der Siegelnaht 24. Die Beutelpackung 10 ist damit gebrauchsfertig.

Eine weitere Besonderheit sind Einheiten bzw. Aggregate einer Vorrichtung. Die Vorrichtung gemäß Fig. 21 ist der schematischen Darstellung gemäß Fig. 16 zuzuordnen. Von einem fortlaufenden Streifen 35, der insbesondere von einer Bobine bzw. Rolle 36 abgezogen wird, werden im Bereich eines Schneidaggregats die Stücke 33, 34 abgetrennt. Der Streifen 35 wird zu diesem Zweck dem Umfang einer Schneidwalze 37 zugeführt. Diese weist (zwei) Messer 38 auf, die bei der Drehung der Schneidwalze 37 mit einem ortsfesten Gegenmesser 39 zusammenarbeiten und jeweils ein Stück 33, 34 von dem Streifen 35 abtrennen. Aufgrund der Drehgeschwindigkeit der Schneidwalze 37 wird das abgetrennte Stück 33, 34 beschleunigt, so dass beim Auflegen auf die unterhalb der Schneidwalze 37 laufende Bahn 32 der erwünschte Abstand zwischen aufeinanderfolgenden Stücken 33, 34 geschaffen wird.

Die mit den (Verschluss-)Stücken 33, 34 versehene Bahn 32 wird nach Transport etwa entlang eines Viertelkreises auf dem Umfang der Schneidwalze 37 von dieser abgelenkt und auf den Umfang einer zweiten Walze, nämlich einer Heizwalze 40 überführt. Die beiden Walzen 37 und 40 sind mit ihren Mantelflächen unmittelbar benachbart zueinander angeordnet. Ein keilförmiges Ablenkorgan 41 im Bereich der geringsten Abstände der Mantelflächen voneinander bewirkt die Überleitung von Bahn 32 und mit den Stücken 33, 34 auf den Umfang der Heizwalze 40.

Im Bereich der Heizwalze 40 wird die fortlaufende Einheit aus Bahn und (Verschluss-)Stücken 33, 34 an die Heizwalze 40 angedrückt durch ein Andrückorgan, welches sich über einen größeren Umfangsbereich der Heizwalze 40 erstreckt. Es handelt sich dabei um ein Andrückband 42 mit einem sich an den Umfang der Heizwalze 40 anschmiegenden Trum 43. Die Oberfläche der Heizwalze 40 ist beheizbar, und zwar durch zwei sich längs eines Teilbereichs des Umfangs erstreckende Heizleisten 44, 45.

Bei dieser Vorrichtung werden demnach Wärme und/oder Druck auf die Bahn 32 im Bereich der Stücke 33, 34 übertragen aufgrund entsprechender Anordnung der Heizleisten 44, 45. Die Vorrichtung ist deshalb geeignet für alle Verschlussmittel, die durch Wärme und/oder Druck an der Bahn 32 fixiert werden. Sofern es sich dabei um Magnetstreifen 20, 21 handelt, werden diese nach Verlassen der Walze 40 im Bereich eines horizontalen Förderabschnitts der Bahn 32 durch ein Aktivierungsorgan 46 magnetisiert, nämlich durch eine Magnetisierungsspule. Die so ausgerüstete Bahn 32 kann nun in der beschriebenen Weise weiter verarbeitet werden.

Wie aus Fig. 25 ersichtlich, sind zum Anbringen von zwei parallelen Verschlusselementen bzw. Stücken 33, 34 zwei Schneidwalzen 37 in entsprechendem Abstand voneinander oberhalb der Bahn 32 angeordnet. Die Schneidwalzen 37 weisen Saugbohrungen 47 auf zum Fixieren des Streifens 35 und der Stücke 33, 34 am Umfang der Schneidwalze 37.

Fig. 26 zeigt ein Querschnittsdetail der Heizwalze 40. Diese für beide Stücke 33, 34 gemeinsame Heizwalze 40 ist mit entsprechender axialer Abmessung ausgebildet. Heizleisten 44, 45 sind in axialem Abstand voneinander angeordnet entsprechend den Abständen der Stücke 33, 34. Jeder Heizleiste ist ein (elektrisches) Heizelement 48 zugeordnet.

Fig. 22 zeigt eine Vorrichtung für das Anbringen von selbstklebenden (Verschluss-)Stücken 33, 34 an der Bahn 32. Der Streifen 35 kann dabei auf der mit einer selbstklebenden Beschichtung versehenen Seite mit einem Abdeckstreifen 49 versehen sein, der vor Übertragung des Streifens 35 auf den Umfang der Schneidwalze 37 abgezogen und abgefördert wird. Anstelle des Abdeckstreifens 49 kann die nicht beleimte Seite des Streifens 35 mit einer ein Kleben verhindernden Beschichtung, z. B. einem Sperrlack, versehen sein.

Die selbstklebenden Stücke 33, 34 werden durch die Schneidwalze 37 in der beschriebenen Weise auf die Bahn 32 aufgelegt. Im Anschluss an die Schneidwalze 37 kann eine Aktivierung erfolgen, bei Magnetstreifen 20, 21 mittels Aktivierungsorgan 46.

Eine weitere Alternative ergibt sich aus Fig. 23. Hier werden Verschlussorgane, nämlich Streifen bzw. Stücke 33, 34 verarbeitet, die mit einer thermisch aktivierbaren Beschichtung versehen sind, z. B. mit Hotmelt. Die im Bereich der Schneidwalze 37 nach außen gerichtete Beschichtung wird durch eine ortsfeste Heizquelle 50 aktiviert. Unmittelbar im Anschluss daran wird das betreffende Stück 33, 34 an die Bahn 32 angelegt.

Eine weitere besondere Vorrichtung ist in Fig. 24 gezeigt. Das anzubringende Verschlussorgan bzw. der/die Verschlussstreifen erstrecken sich über die volle Breite des Beutels. Das Verschlussmittel kann demnach als fortlaufendes Band 56 von einer Bobine abgezogen und der Bahn 32 zugeführt werden. Beide, nämlich Bahn 32 und Band 56 werden über eine Umlenkwalze 57 an den Umfang einer Verbindungswalze, nämlich Heizwalze 40 geführt. Diese ist mit einem ringsherumlaufenden (elektrischen) Heizelement versehen, nämlich einem Heizstreifen 58. Dieser erstreckt sich im Bereich des Bandes 56, so dass durch Übertragung von Wärme und Druck das Band 56 - gegebenenfalls mit Beschichtung - an die Bahn 32 angesiegelt wird. Um einen ausreichenden Anpressdruck für Bahn 32 und Band 56 an den Umfang der Heizwalze 40 zu gewährleisten, ist auch hier ein Andrückband 42 vorgesehen, dessen Trum 43 sich über einen weiten Bereich des Umfangs der Heizwalze 40 erstreckt. Eine untere Umlenkwalze 59 führt die nun verbundene Einheit aus Bahn 32 und Band 56 zurück in eine horizontale Ebene. Diese Vorrichtung ist besonders geeignet bei Einsatz eines Formstreifens 27 als Verschlussmittel. Bei der so ausgebildeten Bahn 32 wird das durchlaufende Band 56 mit durchtrennt (Fig. 17).

Zum Verschließen des mit Tabak gefüllten Beutels (Fig. 19/Fig. 20) sind Wärme und/oder Druck auf das bzw. die Verschlussorgane aufzubringen. Wenn als zweites Verschlussmittel eine Siegelnaht 24 vorgesehen ist, wird diese im Bereich der Vorrichtung gemäß Fig. 27 aktiviert bzw. verschlossen. Die fertigen, gefüllten Beutel werden in der Position gemäß Fig. 20 in ein Siegelaggregat 51 gefördert, nämlich mittels Fördergurt 52. Während einer Stillstandsphase der Beutelpackung 10 werden Wärme und Druck mindestens im Bereich eines Verschlussorgans, insbesondere im Bereich der Siegelnaht 24 übertragen, und zwar durch ein Siegelstück 53, welches von oben auf die Beutelpackung 10 absenkbar ist zur Übertragung von Wärme und Druck. Gegenüberliegend zu dem streifenförmigen Siegelstück 53 befindet sich eine Auflage 54 als Gegendruckorgan unterhalb eines Obertrums des Fördergurts 52. Die Auflage 54 besteht mindestens teilweise aus elastischem Werkstoff. Nach Verlassen des Siegelaggregats 51 sind die Beutelpackungen 10 fertig gestellt bzw. verschlossen. Bei einer Ausführung einer Beutelpackung 10 gemäß Fig. 3 sowie Fig. 8 bis Fig. 10 wird die Verbindung zwischen dem Formstreifen 27 und dem Verbindungsstreifen 28 aus thermisch aktivierbarem Material ebenfalls durch eine Vorrichtung analog Fig. 27 hergestellt.

Eine Beutelpackung 10 besonderer Ausführung und der Herstellung sind in Fig. 28 bis Fig. 31 gezeigt. Im Bereich der Beutelöffnung 19, also zwischen Vorderwand 13 und Rückwand 14, sind zwei Verschlussmittel unterschiedlicher Art und Wirkungsweise angeordnet. Es handelt sich zum einen um einen Zip-Lock-Verschluss 60 und zum anderen um eine durchgehende Siegelnaht 61. Der Zip-Lock-Verschluss 60 besteht aus zwei Profilstreifen 62, 63, die innenseitig mit Vorderwand 13 einerseits und Rückwand 14 andererseits verbunden sind, und zwar jeweils über obere und untere Verbindungsnähte 64, 65.

Das zweite Verschlussmittel ist die Siegelnaht 61, die (von Hand) leicht lösbar ist, insbesondere in der Ausführung als Peel Seal. Die Siegelnaht 61 ist vorliegend oberhalb des Zip-Lock-Verschlusses 60 angebracht, benachbart zu einem freien Rand der Vorderwand 13. Dieser kann beim erstmaligen Öffnen der Beutelpackung 10 erfasst werden, um die Siegelnaht 61 zu trennen. Danach kann dann der Zip-Lock-Verschluss 60 für die Entnahme des Beutelinhalts getrennt werden.

Ein Merkmal dieser Beutelpackung 10 besteht darin, dass sich die Siegelnaht 61 über die volle Breite von Vorderwand 13 und Rückwand 14 erstreckt, also auch im Bereich der Seitennähte 15, 16 zur Schaffung eines dichten Beutelverschlusses. Die Profilstreifen 62, 63 und deren Verbindungsnähte 64, 65 erstrecken sich ebenfalls über die volle Breite des Beutels. Eine Besonderheit ist die verkürzte Ausbildung der Zip-Lock-Profile 66, 67, derart, dass diese mit (geringem) Abstand von den Seitennähten 15, 16 enden. Gemäß Fig. 29 ist zu diesem Zweck eine zum Beispiel halbkreisförmige Ausstanzung 68 in den Profilstreifen 62, 63 an beiden Enden angebracht, und zwar im Wesentlichen im Bereich der Zip-Lock-Profile 66, 67. Im Bereich der Ausstanzung 68 bzw. der dadurch gebildeten Ausnehmung in den Profilstreifen 62, 63 sind die Beutelwandungen, also Vorderwand 13 und Rückwand 14, durch die Seitennähte 15, 16 unmittelbar durch thermisches Siegeln miteinander verbunden.

Eine Besonderheit ist auch die Herstellung der Packung. Gemäß Fig. 31 wird eine fortlaufende, insbesondere als Bobine gewickelte Materialbahn 69 aus thermisch siegelbarer Folie zur Verfügung gestellt. Diese wird in einem ersten Arbeitsschritt, insbesondere bei der fabrikmäßigen Fertigung, mit passend positionierten Nahtstreifen 70, 71 versehen. Diese bilden zusammen die Siegelnaht 61, wenn auf die aneinanderliegenden Nahtstreifen 70, 71 Wärme und Druck ausgeübt werden. Die Nahtstreifen 70, 71 weisen eine deutlich größere Breite auf als die später herzustellende Siegelnaht 61. Durch die größere Breite können Ungenauigkeiten beim Ansetzen der Siegelorgane bzw. Siegelbacken zum Herstellen der Siegelnaht 61 ausgeglichen werden. Die Siegelnaht 61 soll etwa in der Mitte der aneinander liegenden Nahtstreifen 70, 71 liegen.

Auf die im vorstehenden Sinne vorbereitete Materialbahn 69 werden als nächstes die Profilstreifen 62, 63 als fortlaufendes Band 72 unter Abziehen von einer Bobine aufgelegt. Das Band 72 besteht aus den beiden im Bereich der Zip-Lock-Profile 66, 67 miteinander verbundenen Profilstreifen 62, 63, die also zusammen das Band 72 bilden. Jeder Profilstreifen ist in entsprechenden Abständen voneinander mit im vorliegenden Falle kreisförmigen Stanzungen versehen zur Bildung der Ausstanzungen 68 an den Enden der Profilstreifen 62, 63. Das Band 72 wird nach dem Auflegen im Bereich der Materialbahn 69 durch Herstellen der frontseitigen Verbindungsnähte 64 mit der Materialbahn 69 bzw. mit der Vorderwand 13 verbunden.

Die so vorbereitete Materialbahn 69 wird sodann zur Bildung der Vorderwand 13 fortlaufend gefaltet, derart, dass die Nahtstreifen 70, 71 deckungsgleich aufeinander liegen. In einem nächsten Schritt werden nun die quergerichteten Seitennähte 15, 16, nämlich entsprechend doppeltbreite Verbindungsnähte angebracht. Es folgt ein quergerichteter Trennschnitt im Bereich der doppeltbreiten Seitennähte 15, 16, sodass fertige, offene Beutelpackungen 10 entstehen. Der Trennschnitt wird so ausgeführt, dass die geschlossene, hier kreisförmige Lochstanzung im Bereich der Profilstreifen 62, 63 mittig durchtrennt wird, sodass die halbgroßen bzw. halbkreisförmigen Ausstanzungen an den Enden der Profilstreifen 62, 63 entstehen.

In die offenen Beutelpackungen 10 wird nun die Tabakportion 11 eingeführt. Danach wird der der Rückwand 14 zugekehrte Profilstreifen 63 mit der Rückwand 14 verbunden, und zwar durch Anbringen der beiden zugeordneten Verbindungsnähte 65. In einem letzten Schritt wird sodann die Siegelnaht 61 hergestellt durch Aufbringen von Wärme und Druck im Bereich der aneinanderliegenden Nahtstreifen 70, 71. Dabei sind die Enden der Nahtstreifen 70, 71 bereits (dauerhaft) durch die Seitennähte 15, 16 miteinander verbunden, die mit erhöhter Temperatur und erhöhtem Druck hergestellt werden.

## Patentansprüche

1. Verfahren zum Herstellen von Beutelpackungen aus Folie oder dergleichen für Schüttgüter oder faseriges Material, insbesondere für eine Tabakportion (11) als Packungsinhalt, bestehend aus an mindestens drei Seiten miteinander verbundener Vorderwand (13) und Rückwand (14), die eine (obere) Beutelöffnung (19) begrenzen, in der mindestens zwei zum Verschließen der Beutelöffnung (19) zusammenwirkende Verschlussstreifen an der Vorderwand (13) einerseits und an der Rückwand (14) andererseits angebracht sind, **gekennzeichnet durch** folgende Merkmale:
a) auf eine nach oben gekehrte Seite einer fortlaufenden Bahn (32) aus Folie oder dergleichen werden in Bewegungsrichtung der Bahn aufeinanderfolgend (Verschluss-)Stücke (33, 34) mit Abstand voneinander aufgebracht, insbesondere nach Abtrennen von einem fortlaufenden Streifen (35),
b) die (Verschluss-)Stücke (33, 34) werden mit der Bahn (32) **durch** thermisches Siegeln oder **durch** Klebung verbunden,
c) sodann wird ein Randstreifen der Bahn (32) umgefaltet zur Bildung der Vorderwand (13) und Rückwand (14), wobei die einander zugeordneten Stücke (33, 34) der Verschlussstreifen aneinander liegen,
d) im Bereich von Lücken zwischen aufeinanderfolgenden (Verschluss-)Stücken (33, 34) wird jeweils eine quergerichtete Siegelnaht angebracht,
e) im Bereich der Siegelnaht wird sodann ein quergerichteter Trennschnitt angebracht zur Abtrennung von mit Seitennähten (15, 16) versehenen Beuteln,
f) über die Beutelöffnung (19) wird sodann eine Tabakportion (11) eingeführt,
g) die Beutelöffnung (19) wird danach mit Hilfe der (Verschluss-)Stücke (33, 34) verschlossen.

2. Verfahren nach Anspruch 1, **dadurch gekennzeichnet, dass** die zwei zusammenwirkenden (Verschluss-)Stücke (33, 34) gleichzeitig jeweils von zwei gesonderten Streifen (35) abgetrennt und gleichzeitig mit Abstand voneinander auf die Bahn (32) aufgelegt sowie mit dieser verbunden werden.

3. Verfahren nach Anspruch 1 oder 2, **dadurch gekennzeichnet, dass** ein zweites Verschlussmittel für die Beutelöffnung (19), insbesondere eine lösbare Siegelnaht (24), auf die Bahn (32) aufgebracht wird, insbesondere vor Anbringen von Stücken (33, 34), vorzugsweise als fortlaufende Siegelstreifen (25) zur Bildung einer Peel Seal Siegelnaht (24), wobei nach Fertigstellung und Füllung die Siegelstreifen (25) durch Wärme und Druck zur Bildung der Siegelnaht (24) miteinander verbunden werden.

4. Vorrichtung zum Herstellen von Beutelpackungen aus Folie oder dergleichen für Schüttgüter oder faseriges Material, insbesondere für eine Tabakportion (11) als Packungsinhalt, bestehend aus an drei Seiten miteinander verbundener Vorderwand (13) und Rückwand (14), die eine (obere) Beutelöffnung (19) begrenzen und im Bereich der Beutelöffnung (19) ein Verschlussorgan aus an der Vorderwand (13) einerseits und der Rückwand (14) andererseits angebrachten Verschlussstreifen aufweist, wobei die Verschlussstreifen auf eine fortlaufende Bahn (32) zum Herstellen der Beutelpackungen aufgebracht und verbunden sind, **gekennzeichnet durch** folgende Merkmale:
a) mindestens ein fortlaufender Streifen (35) zur Bildung von Abschnitten der Verschlussstreifen ist einer vorzugsweise kontinuierlich drehenden Übertragungs- bzw. Schneidwalze (37) zuführbar,
b) der Streifen (35) ist an den Umfang der Übertragungs- bzw. Schneidwalze (37) anlegbar und **durch** diese transportierbar,
c) während der Drehbewegung der Übertragungs- bzw. Schneidwalze (37) ist ein Verschlussstreifen bzw. ein (Verschluss-)Stück (33, 34) von dem Streifen (35) abtrennbar,
d) der Verschlussstreifen bzw. das (Verschluss-)Stück (33, 34) ist **durch** die Übertragungs- bzw. Schneidwalze (37) an die vorzugsweise unterhalb der Übertragungs- bzw. Schneidwalze (37) transportierten Bahn (37) anlegbar.

5. Vorrichtung nach Anspruch 4, **dadurch gekennzeichnet, dass** die Einheit aus Bahn (32) und positionsgenau angeordneten Verschlussstreifen bzw. (Verschluss-)Stücken (33, 34) im Anschluss an die Übertragungs- bzw. Schneidwalze (37) einer unmittelbar benachbart angeordneten Heizwalze (40) zuführbar ist, die Heizorgane, insbesondere Heizleisten (44, 45) bzw. Heizelemente (48) im Bereich der Verschlussstreifen bzw. (Verschluss-)Stücke (33, 34) aufweist, wobei ein äußeres Andrückorgan, insbesondere ein mitlaufendes Andrückband (42), außen an der Bahn (32) bzw. an den außen liegenden (Verschluss-)Stücken (33, 34) unter Druck anliegt.

6. Vorrichtung nach Anspruch 4 oder 5, **dadurch gekennzeichnet, dass** Schneidwalze (37) und Heizwalze (40) mit geringem Abstand voneinander angeordnet sind, derart, dass die mit (Verschluss-)Stücken (33, 34) versehene Bahn (32) vom Mantel der Schneidwalze (37) auf den Umfang der Heizwalze (40) übertragbar ist.

7. Vorrichtung nach Anspruch 4 oder einem der weiteren Ansprüche, **dadurch gekennzeichnet, dass** bei (Verschluss-)Stücken (33, 34) mit selbstklebender oder ohne Druck aktivierbarer Beschichtung die von dem Streifen (35) abgetrennten (Verschluss-)Stücke (33, 34) von der Schneidwalze (37) unmittelbar auf die Bahn (32) übertragbar sind.

## Claims

1. Method of producing bag packs from sheet material or the like for bulk material or fibrous material, in particular for a tobacco portion (11) as the pack contents, comprising a front wall (13) and a rear wall (14) which are connected to one another on at least three sides and bound a (top) bag opening (19), in which at least two closure strips, which interact for closing the bag opening (19), are applied to the front wall (13), on the one hand, and to the rear wall (14), on the other hand, **characterized by** the following features:
a) an upwardly directed side of a continuous web (32) made of sheet material or the like has (closure) pieces (33, 34) applied to it at intervals one after the other in the movement direction of the web, in particular following severing of these (closure) pieces from a continuous strip (35),
b) the (closure) pieces (33, 34) are connected to the web (32) by thermal sealing or by adhesive bonding,
c) a peripheral strip of the web (32) is then folded over to form the front wall (13) and rear wall (14), the associated pieces (33, 34) of the closure strips butting against one another,
d) a transversely directed sealing seam is applied in each case in the region of gaps between successive (closure) pieces (33, 34),
e) a transversely directed severing cut is then applied in the region of the sealing seam in order to sever bags provided with side seams (15, 16),
f) a tobacco portion (11) is then introduced via the bag opening (19),
g) the bag opening (19) is then closed with the aid of the (closure) pieces (33, 34).

2. Method according to Claim 1, **characterized in that** the two interacting (closure) pieces (33, 34) are severed simultaneously in each case from two separate strips (35) and are simultaneously applied to the web (32) at a spacing apart and connected thereto.

3. Method according to Claim 1 or 2, **characterized in that** a second closure means for the bag opening (19), in particular a releasable sealing seam (24), is applied to the web (32), in particular prior to pieces (33, 34) being applied, preferably as a continuous sealing strip (25) for forming a peel seal sealing seam (24), wherein, following completion and filling of the bag pack, the sealing strips (25) are connected to one another by heat and pressure in order to form the sealing seam (24).

4. Apparatus for producing bag packs from sheet material or the like for bulk material or fibrous material, in particular for a tobacco portion (11) as the pack contents, comprising a front wall (13) and a rear wall (14) which are connected to one another on three sides and bound a (top) bag opening (19) and, in the region of the bag opening (19), a closure means has closure strips applied to the front wall (13), on the one hand, and the rear wall (14), on the other hand, the closure strips being applied, and connected, to a continuous web (32) for producing the bag packs, **characterized by** the following features:
a) at least one continuous strip (35), for forming portions of the closure strips, can be fed to a preferably continuously rotating transfer and/or cutting roller (37),
b) the strip (35) can be positioned against the circumference of the transfer and/or cutting roller (37) and transported by the same,
c) during the rotary movement of the transfer and/or cutting roller (37), a closure strip or a (closure) piece (33, 34) can be severed from the strip (35),
d) the closure strip or the (closure) piece (33, 34) can be positioned by the transfer and/or cutting roller (37) against the web (37), which is preferably transported beneath the transfer and/or cutting roller (37).

5. Apparatus according to Claim 4, **characterized in that** the unit made up of the web (32) and precisely positioned closure strips or (closure) pieces (33, 34), following the transfer and/or cutting roller (37), can be fed to a directly adjacent heating roller (40) which has heating means, in particular heating strips (44, 45) or heating elements (48), in the region of the closure strips or (closure) pieces (33, 34), an outer pressure-exerting means, in particular a co-running pressure-exerting belt (42), butting under pressure against the outside of the web (32) or of the (closure) pieces (33, 34) located on the outside.

6. Apparatus according to Claim 4 or 5, **characterized in that** the cutting roller (37) and heating roller (40) are spaced apart from one another to a small extent such that the web (32) provided with (closure) pieces (33, 34) can be transferred from the lateral surface of the cutting roller (37) to the circumference of the heating roller (40).

7. Apparatus according to Claim 4 or one of the further claims, **characterized in that,** in the case of (closure) pieces (33, 34) with a coating which is self-adhesive or can be activated without pressure, the (closure) pieces (33, 34) severed from the strip (35) can be transferred from the cutting roller (37) directly onto the web (32).

## Revendications

1. Procédé de fabrication de sachets d'emballage en film ou similaire pour des produits en vrac ou des matériaux fibreux, en particulier pour une mesure de tabac (11) remplissant l'emballage, constitués d'une paroi avant (13) et d'une paroi arrière (14) connectées l'une à l'autre au niveau d'au moins trois côtés, qui délimitent une ouverture de sachet (supérieure) (19) dans laquelle au moins deux rubans de fermeture coopérant pour fermer l'ouverture du sachet (19) sont réalisés sur la paroi avant (13) d'une part et sur la paroi arrière (14) d'autre part,
**caractérisé par** les caractéristiques suivantes :
a) sur un côté tourné vers le haut d'une bande continue (32) en film ou similaire sont appliquées des pièces (de fermeture) (33, 34) se suivant dans le sens du déplacement de la bande, à distance les unes des autres, en particulier après la séparation d'un ruban continu (35),
b) les pièces (de fermeture) (33, 34) sont connectées à la bande (32) par scellage thermique ou par collage,
c) ensuite, un ruban de bord de la bande (32) est replié pour former la paroi avant (13) et la paroi arrière (14), les pièces (33, 34) associées l'une à l'autre du ruban de fermeture étant appliquées l'une contre l'autre,
d) dans la région d'espaces entre des pièces (de fermeture) (33, 34) successives est appliqué dans chaque cas un cordon de scellage orienté transversalement,
e) dans la région du cordon de scellage est ensuite appliquée une portion de coupure de séparation orientée transversalement pour séparer des sachets pourvus de cordons latéraux (15, 16),
f) ensuite une mesure de tabac (11) est introduite par le biais de l'ouverture de sachet (19), et
g) l'ouverture de sachet (19) est ensuite fermée au moyen des pièces (de fermeture) (33, 34).

2. Procédé selon la revendication 1, **caractérisé en ce que** les deux pièces (de fermeture) (33, 34) coopérantes sont séparées simultanément à chaque fois de deux rubans séparés (35) et sont appliquées simultanément à distance l'une de l'autre sur la bande (32) et sont connectées à celle-ci.

3. Procédé selon la revendication 1 ou 2, **caractérisé en ce qu'**un deuxième moyen de fermeture pour l'ouverture de sachet (19), en particulier un cordon de scellage desserrable (24), est appliqué sur la bande (32), en particulier avant l'application de pièces (33, 34), de préférence sous forme de ruban de scellage continu (25) pour former un cordon de scellage Peel Seal (24), les rubans de scellage (25) étant connectés les uns aux autres par chaleur et pression pour former le cordon de scellage (24) après la fabrication et le remplissage.

4. Dispositif de fabrication de sachets d'emballage en film ou similaire pour des produits en vrac ou des matériaux fibreux, en particulier pour une mesure de tabac (11) remplissant l'emballage, constitués d'une paroi avant (13) et d'une paroi arrière (14) connectées l'une à l'autre au niveau de trois côtés, qui délimitent une ouverture de sachet (supérieure) (19), et présentant dans la région de l'ouverture de sachet (19) un organe de fermeture constitué de rubans de fermeture réalisés d'une part sur la paroi avant (13) et d'autre part sur la paroi arrière (14), les rubans de fermeture étant appliqués et connectés sur une bande continue (32) pour fabriquer les sachets d'emballage, **caractérisé par** les caractéristiques suivantes :
a) au moins un ruban continu (35) pour la formation de portions des rubans de fermeture peut être acheminé à un rouleau de transfert ou de coupe (37) tournant de préférence en continu,
b) le ruban (35) peut être appliqué sur la périphérie du rouleau de transfert ou de coupe (37) et être transporté par celui-ci,
c) pendant le mouvement de rotation du rouleau de transfert ou de coupe (37), un ruban de fermeture ou une pièce (de fermeture) (33, 34) peut être séparé du ruban (35),
d) le ruban de fermeture ou la pièce (de fermeture) (33, 34) peut être appliqué par le rouleau de transfert ou de coupe (37) sur la bande (32) transportée de préférence sous le rouleau de transfert ou de coupe (37).

5. Dispositif selon la revendication 4, **caractérisé en ce que** l'unité constituée de la bande (32) et des rubans de fermeture disposés précisément en position ou des pièces (de fermeture) (33, 34) peut être acheminée à la suite du rouleau de transfert ou de coupe (37) à un rouleau de chauffage (40) disposé immédiatement à côté, qui présente des organes de chauffage, en particulier des barres de chauffage (44, 45) ou des éléments chauffants (48) dans la région des rubans de fermeture ou des pièces (de fermeture) (33, 34), un organe de pression extérieur, notamment une langue de pression entraînée (42) s'appliquant sous pression depuis l'extérieur contre la bande (32) ou contre les pièces (de fermeture) (33, 34) situées à l'extérieur.

6. Dispositif selon la revendication 4 ou 5,
**caractérisé en ce que** le rouleau de coupe (37) et le rouleau de chauffage (40) sont disposés à faible distance l'un de l'autre, de telle sorte que la bande (32) pourvue des pièces (de fermeture) (33, 34) puisse être transférée de l'enveloppe du rouleau de coupe (37) à la périphérie du rouleau de chauffage (40).

7. Dispositif selon la revendication 4 ou l'une quelconque des autres revendications, **caractérisé en ce que** dans le cas de pièces (de fermeture) (33, 34) avec un revêtement autocollant ou activable sans pression, les pièces (de fermeture) (33, 34) séparées par le ruban (35) peuvent être transférées du rouleau de coupe (37) directement à la bande (32).
